# EUROPÄISCHE PATENTSCHRIFT

(11) **EP 2 577 639 B1**
(45) Veröffentlichungstag und Bekanntmachung des Hinweises auf die Patenterteilung: **14.11.2018**
(21) Anmeldenummer: 11721793.5
(22) Anmeldetag: 30.05.2011
(51) Int. Cl.: G08G 1/16

(54) **ANNÄHERUNGSWARNSYSTEM UND VERFAHREN ZUR ERKENNUNG DER ANNÄHERUNG BEWEGLICHER OBJEKTE**
APPROACH WARNING SYSTEM AND METHOD FOR DETECTING THE APPROACH OF MOVING OBJECTS
SYSTÈME D'AVERTISSEMENT D'APPROCHE ET PROCÉDÉ DE RECONNAISSANCE DE L'APPROCHE D'OBJETS EN MOUVEMENT

(30) Priorität: 31.05.2010 DE 102010022282
(43) Veröffentlichungstag der Anmeldung: 10.04.2013
(73) Patentinhaber: comnovo GmbH, 44227 Dortmund (DE)
(72) Erfinder: WIETFELD, Christian, 44229 Dortmund (DE); LEWANDOWSKI, Andreas, 44329 Dortmund (DE); KÖSTER, Volker, 44265 Dortmund (DE)
(74) Vertreter: Eisenführ Speiser
(86) Internationale Anmeldenummer: PCT/EP2011/058846
(87) Internationale Veröffentlichungsnummer: WO 2011/151291

(56) Entgegenhaltungen:
- EP-A2- 1 531 444
- US-A1- 2004 263 330
- US-A1- 2007 146 162
- ANURAG D ET AL: "GPS based vehicular collision warning system using IEEE 802.15.4 MAC/PHY standard", ITS TELECOMMUNICATIONS, 2008. ITST 2008. 8TH INTERNATIONAL CONFERENCE ON, IEEE, PISCATAWAY, NJ, USA, 24. Oktober 2008 (2008-10-24), Seiten 154-159, XP031402736, ISBN: 978-1-4244-2857-1
- DANIEL JIANG ET AL: "Design of 5.9 ghz dsrc-based vehicular safety communication", IEEE WIRELESS COMMUNICATIONS, IEEE SERVICE CENTER, PISCATAWAY, NJ, US, Bd. 13, Nr. 5, 1. Oktober 2006 (2006-10-01), Seiten 36-43, XP011143982, ISSN: 1536-1284
- SHIE-YUAN WANG ET AL: "SAA 02-4 - A Vehicle Collision Warning System Employing Vehicle-To-Infrastructure Communications", WIRELESS COMMUNICATIONS AND NETWORKING CONFERENCE, 2008. WCNC 2008. IEEE, IEEE, PISCATAWAY, NJ, USA, 31. März 2008 (2008-03-31), Seiten 3075-3080, XP031244122, ISBN: 978-1-4244-1997-5

## Beschreibung

Die vorliegende Erfindung betrifft ein Annäherungswarnsystem und ein Verfahren zur Erkennung der Annäherung beweglicher Objekte, insbesondere von Personen, an ein Fahrzeug mit einem solchen Annäherungswarnsystem.

Die frühzeitige Erkennung beweglicher Objekte wie Personen, Haustiere, Nutztiere, Wildtiere, Spielgeräte oder auch Fahrräder durch Führer von Fahrzeugen ist eine wesentliche Voraussetzung zur Senkung der Anzahl von Unfällen, die durch die Kollision von Fahrzeugen mit solchen beweglichen Objekten entstehen. Dies betrifft sowohl die Teilnahme der beweglichen Objekte und Fahrzeuge im öffentlichen Straßenverkehr, wie auch den Betrieb von Fahrzeugen auf Privatgeländen, auf denen zusätzlich bewegliche Objekte verkehren. Insbesondere auf Baustellen, in der Landwirtschaft, in industriellen Anlagen und in Logistikzentren kommt es immer wieder zu schweren Unfällen, weil die Führer der Fahrzeuge, aufgrund von toten Winkeln und anderen Sichtbehinderungen, beispielsweise durch Hindernisse, bewegliche Objekte in der Umgebung der Fahrzeuge übersehen. Bei großen, unübersichtlichen Fahrzeugen, beispielsweise Erntemaschinen, Baumaschinen und ähnlichem ist die Gefahr von Kollisionen besonders groß.

Heute verfügbare Maßnahmen zur Verringerung der Unfallgefahr in den oben genannten Fällen basieren vor allem auf der Erhöhung der Sichtbarkeit der beweglichen Objekte, beispielsweise durch die Anbringung von Reflektoren. So ist das Mitführen von Warnwesten in Kraftfahrzeugen heutzutage üblich. Auf Seiten der Fahrzeuge werden zusätzliche Mittel eingesetzt, durch die die Führer der Fahrzeuge eine bessere Sicht auf mögliche bewegliche Objekte erhalten, beispielsweise zusätzliche Spiegel, insbesondere für tote Winkel, oder auch Kameras an den Fahrzeugen, beispielsweise als Rückfahrkameras. Diese Lösungen sind allesamt optische Lösungen, die auf einer Sichtverbindung zwischen dem beweglichen Objekt und dem Fahrzeug basieren. Damit ist ein Schutz von beweglichen Objekten, die in kurzer Entfernung in das Sichtfeld des Fahrzeugs treten, nicht möglich, beispielsweise wenn die beweglichen Objekte hinter einem Hindernis hervorkommen. Außerdem erfordern diese Maßnahmen auf Seiten der Fahrzeuge aufwändige Situationen, die mit hohen Kosten verbunden sind. Bei schlechten Sichtbedingungen, beispielsweise durch Nebel oder Regen, laufen diese Maßnahmen teilweise ins Leere und sind ineffektiv. Dieselben Einschränkungen und Probleme betreffen heutzutage in Kraftfahrzeugen eingeführte Assistenzsysteme, die eine automatische Erfassung der Umgebung mit Radar oder durch Kameras durchführen.

Aus der DE 930 15 466 A1 ist weiterhin ein Verfahren zur Aufnahme und Durchführung eines geregelten Funkbetriebs zur Kollisionsverhinderung zwischen Fahrzeugen bekannt. Dabei werden kontinuierlich von allen Fahrzeugen Standortdaten ermittelt und über elektromagnetische Signale an andere Fahrzeuge übertragen. Hieran ist nachteilig, dass auch diese Systeme sehr aufwändig sind und bei kontinuierlichem Betrieb einen hohen Energieverbrauch aufweisen. Zusätzlich ist eine Lokalisierungsinfrastruktur erforderlich, mit Hilfe derer die Fahrzeuge ihren Standort erkennen können, so dass dieses Verfahren nur in besonders ausgerüsteten Bereichen durchgeführt werden kann.

Außerdem ist aus dem Dokument ANURAG D ET AL: "GPS based vehicular collision warning system using IEEE 802.15.4 MAC/PHY standard", ITS TELECOMMUNICATIONS, 2008. ITST 2008. 8TH INTERNATIONAL CONFERENCE ON, IEEE, PISCATAWAY, NJ, USA, 24. Oktober 2008 (2008-10-24), Seiten 154-159, XP031402736, ISBN: 978-1 -4244-2857-1 ein GPS-basiertes Kollisionswarnsystem bekannt, bei dem jeder Teilnehmer GPS-Daten zur Bestimmung der eigenen Position auswertet und Positionsinformationen an benachbarte Teilnehmer versendet.

Zusätzlich ist aus der EP 1 531 444 A2 eine Einrichtung zur Erfassung eines sich bewegenden oder nicht bewegenden, mit wenigstens einer Markierung versehenen Objekts mittels einer in einem Kraftfahrzeug angeordneten Erfassungseinrichtung bekannt. Die Markierung weist ein ein Funksignal gebendes Sendemittel auf, und die Erfassungseinrichtung weist ein dieses Signal erfassendes Empfangsmittel auf, das mit einer das Signal auswertenden Verarbeitungseinrichtung kommuniziert, über die in Abhängigkeit des Informationsgehalts des Signals ein oder mehrere fahrzeugseitige Drittgegenstände ansteuerbar sind. Auf Basis des Signals über die Verarbeitungseinrichtung ist die Motorhaube zum Personenschutz aufstellbar.

Ebenfalls ist aus der US 2004/263330 A1 ein Anwesenheitserfassungssystem bekannt, das einen Funksender und -empfänger umfasst. Der Sender umfasst eine Bewegungserfassungsschaltung, einen Mikroprozessor und einen Funkfrequenzmodulator. Die Bewegungserfassungsschaltung ist konfiguriert, ein Bewegungserkennungssignal an den Mikroprozessor zu übertragen, wenn der Sender in einer vorbestimmten Weise bewegt wird. Der Mikroprozessor ist konfiguriert, um eine codierte Nachricht zu erzeugen, die eine Präambel, die einen Anfang der codierten Nachricht angibt, einen Identifizierungscode, der eine Art von Sender angibt, und eine Kontrollnachricht wie beispielsweise eine Prüfsumme, die Informationen über den Inhalt der codierten Nachricht angibt, umfasst. Der Funkfrequenzmodulator ist konfiguriert, die codierte Nachricht mit einer Sendefrequenz zu modulieren.

Entsprechend ist es Aufgabe der vorliegenden Erfindung ein Annäherungswarnsystem und ein Verfahren zur Erkennung der Annäherung jeglicher Objekte an ein Fahrzeug zu geben, die für eine mobile Verwendung geeignet sind, einen einfachen und kostengünstigen Aufbau aufweisen und eine Verwendung an einem beliebigen Ort ermöglicht.

Diese Aufgabe wird erfindungsgemäß durch die unabhängigen Ansprüche gelöst. Vorteilhafte Ausgestaltungen der Erfindung sind in den Unteransprüchen angegeben.

Erfindungsgemäß wird die Aufgabe gelöst durch ein Annäherungswarnsystem mit einem Warnmodul und wenigstens einem Markierungsmodul, wobei das Markierungsmodul eine Sendeeinheit für die Emission elektromagnetischer Signale und einen Bewegungsdetektor umfasst und ausgeführt ist, bei einer Detektion einer Bewegung Präsenzsignale als elektromagnetische Signale zu emittieren, das Warnmodul eine Empfangseinheit für die von dem Markierungsmodul ausgestrahlten elektromagnetischen Signale und eine Ausgabeeinrichtung umfasst und ausgeführt ist, abhängig vom Empfang der von dem Markierungsmodul ausgestrahlten Präsenzsignale eine Annäherungswarnung über die Ausgabeeinrichtung auszugeben, das Warnmodul eine Verarbeitungseinheit umfasst und ausgeführt ist, das empfangene Präsenzsignal zu verarbeiten, um Bewegungs- und/oder Positionsparameter des Markierungsmoduls zu bestimmen und die Annäherungswarnung unter Berücksichtigung der Bewegungs- und/oder Positionsparameter des Markierungsmoduls auszugeben, und das Warnmodul eine Vorausberechnungseinheit umfasst, die ausgeführt ist, aus den Bewegungs- und/oder Positionsparametern eine Vorausberechnung der Annäherung des Markierungsmoduls an das Warnmodul durchzuführen und die Annäherungswarnung unter Berücksichtigung der Vorausberechnung der Annäherung des Markierungsmoduls an das Warnmodul auszugeben.

Die erfindungsgemäße Aufgabe wird außerdem gelöst durch ein Verfahren zur Erkennung der Annäherung beweglicher Objekte, insbesondere von Personen, an ein Fahrzeug mit einem oben angegebenen Annäherungswarnsystem, wobei jedes bewegliche Objekt ein Markierungsmodul aufweist, und das Fahrzeug ein Warnmodul aufweist.

Grundidee der vorliegenden Erfindung ist es also, durch die Kombination der Verwendung einer Funkübertragung der Präsenzsignale von dem Markierungsmodul an das Warnmodul sicherzustellen, dass eine Erkennung der Annäherung unabhängig vom Vorhandensein einer Sichtverbindung erfolgt. Durch die Ausbreitung der Funkwellen werden tote Winkel oder Abschattungen durch Hindernisse im Sichtfeld des Warnmoduls vermieden, so dass die Sicherheit gegenüber optischen Annäherungswarnsystemen erhöht wird. Gleichzeitig wird durch die Verwendung des Bewegungsdetektors erreicht, das Markierungsmodul nur Präsenzsignale aussendet, wenn eine Bewegung des Markierungsmoduls detektiert wird. Dies bewirkt, dass das Markierungsmodul einen geringen Energieverbrauch aufweist und eine lange Betriebsdauer erreicht. Die Sendeeinheit des Markierungsmoduls für die Emission elektromagnetischer Signale kann prinzipiell nach einem beliebigen Standard oder auch proprietär ausgeführt sein. Sie kann zur Emission digitaler, analoger elektromagnetischer Signale ausgeführt sein, die kontinuierlich oder als Pulse nach einem beliebigen Sendeschema abgestrahlt werden. Die Empfangseinheit des Warnmoduls ist entsprechend kompatibel ausgeführt, um die elektromagnetischen Signale des Markierungsmoduls zu empfangen. Markierungs- und Warnmodul können jeweils eine dedizierte Sende- bzw. Empfangseinheit ausschließlich für die Übertragung der Präsenzsignale aufweisen, oder die Sende- und Empfangseinheit sind als universelle Sende- und Empfangseinheit zur Übertragung beliebiger Daten zwischen beliebigen Teilnehmern ausgeführt. Auch kann die Empfangseinheit des Warnmoduls ausgeführt sein, Update-Informationen für ein Software-Update oder eine Veränderung der Konfiguration des Warnmoduls zu empfangen. Vorteilhafterweise ist es möglich, den Sende- und/oder Empfangspegel des Markierungsmoduls bzw. des Warnmoduls zu variieren. Dies ermöglicht es, die Reichweite für die Übermittlung der Präsenzsignale und darüber das Auslösen der Annäherungswarnung zu konfigurieren. Vorzugsweise sind die Sende- und Empfangseinheit nach der Art eines Mesh- oder AdHoc-Netzes miteinander verbindbar, so dass eine Übermittlung der Präsenzsignale ohne vorherige Konfiguration der Sende- und Empfangseinheit erfolgen kann. Der Bewegungsdetektor ist derart ausgeführt, dass er das Vorhandensein einer Bewegung des Markierungsmoduls detektiert. Vorzugsweise ist der Bewegungsdetektor als Stoßsensor ausgeführt, der mit Bewegungen einhergehende Erschütterungen detektiert. Auch komplexere Bewegungsdetektoren, die beispielsweise eine absolute Änderung der Position detektieren, sind verwendbar.

Das Markierungsmodul kann beispielsweise selbst erfasste Bewegungs- und/oder Positionsparameter mit oder anstelle des Präsenzsignals übertragen, so dass das Warnmodul abhängig von diesen Parametern des Markierungsmoduls die Annäherungswarnung ausgeben kann. Beispielsweise kann bei einer großen Geschwindigkeit des Markierungsmoduls eine Annäherungswarnung bereits bei einem größeren Abstand des Markierungsmoduls von dem Warnmodul erzeugt werden. Außerdem kann eine mögliche Reaktion einer Person, die ein Markierungsmodul trägt, erfasst werden, wenn beispielsweise die Geschwindigkeit des Markierungsmoduls reduziert und darüber ein Abbremsen bzw. Anhalten des Markierungsmoduls festgestellt wird.

Derartige Verfahren zur Vorausberechnung der Annäherung des Markierungsmoduls an das Warnmodul sind im Stand der Technik als solche bekannt, beispielsweise als Mustererkennungsverfahren, so dass hierauf nicht im Detail eingegangen wird. Das Warnmodul kann die Annäherungswarnung abhängig davon erzeugen, ob eine weitere Annäherung erfolgt oder wahrscheinlich ist, oder sogar eine mögliche Kollision erfolgt. Im Gegensatz dazu ist selbst eine schnelle Bewegung des Markierungsmoduls ungefährlich, wenn sich dieses von dem Warnmodul entfernt.

Das Warnmodul ist durch seinen einfachen Aufbau gut zur Nachrüstung in existierenden Fahrzeugen geeignet. Vorteilhafter Weise ist das Warnmodul ein Gerät, das in dem Fahrzeug autark verwendet werden kann, so dass ein Einbau des Warnmoduls in das Fahrzeug nicht erforderlich ist. Alternativ oder zusätzlich kann bei Fahrzeugen, die eine eigene elektrische Energieversorgung aufweisen, das Warnmodul Verbindungsmittel aufweisen, um diese mit der Energieversorgung des jeweiligen Fahrzeugs zu verbinden. Darüber kann die Betriebszeit des Warnmoduls verlängert werden. Beispielsweise kann über eine Verbindung mit einem in Kraftfahrzeugen üblichen Zigarettenanzünder das Warnmodul an ein 12 Volt oder eventuell 24 Volt Bordnetz angeschlossen werden. Weiter ist es möglich, Fahrzeuge direkt integral mit einem derartigen Warnmodul auszuführen. So kann das Warnmodul auf das jeweilige Fahrzeug abgestimmt werden, beispielsweise um einen bestmöglichen Empfang der Präsenzsignale zu erreichen und eine Energieversorgung des Warnmoduls über eine Energieversorgung des Fahrzeugs sicherzustellen. Die Integration des Warnmoduls in das Fahrzeug kann direkt bei der Produktion erfolgen oder durch Nachrüstung. Das Markierungsmodul ist durch seinen geringen Energieverbrauch zur Ausführung als Mobilgerät mit einem elektrischen Energiespeicher gut geeignet. Durch den geringen Energieverbrauch kann der Energiespeicher klein ausgeführt sein, so dass das Markierungsmodul insgesamt ein geringes Gewicht und eine geringe Größe aufweist. Das Markierungsmodul kann somit leicht von den beweglichen Objekten, insbesondere Personen oder Tieren getragen werden. Um die Verwendung des Markierungsmoduls an dem beweglichen Objekt durchzuführen, kann das Markierungsmodul als Halsband ausgeführt sein, so dass es von einer Person oder einem Tier um den Hals getragen werden kann. Entsprechend ist auch eine Ausführung des Markierungsmoduls als Armband möglich, beispielsweise auch als Armband einer Uhr. Für die Verwendung auf Baustellen oder ähnlichem ist die Integration in einen Schutzhelm möglich. Außerdem kann das Markierungsmodul in Kleidungsstücke, Taschen, Accessoires oder Spielgeräte integriert werden, um darüber einen automatischen Schutz eines Nutzers oder Trägers dieser Gegenstände zu erreichen. Insbesondere Kinderspielzeuge können mit einem derartigen Markierungsmodul ausgeführt werden, um damit spielende Kinder automatisch zu schützen. Derartige Kinderartikel betreffen beispielsweise Tretroller, Dreiräder, Laufräder oder auch Schultornister.

Markierungs- und/oder Warnmodul können eine Anzeigevorrichtung umfassen, die den Betriebszustand des jeweiligen Moduls anzeigt. Dadurch kann einem Träger oder Benutzer des jeweiligen Moduls signalisiert werden, dass er nicht mehr durch das entsprechende Modul geschützt ist und ihn zum Austausch des Moduls oder der entsprechenden Energieversorgung veranlassen.

Die Ausgabeeinrichtung kann als optische, akustische und/oder haptische Ausgabeeinrichtung ausgeführt sein. Die Art der Ausgabeeinrichtung kann abhängig von dem Verwendungszweck in dem Fahrzeug gewählt sein, so dass beispielsweise in einer Umgebung mit einem hohen Geräuschpegel vorzugsweise eine optische und/oder haptische Ausgabeeinrichtung in dem Warnmodul vorhanden ist oder durch Konfiguration verwendet wird, während beispielsweise bei Fahrzeugen, die eine komplexe Bedienung erfordern, die Verwendung einer akustischen Warneinheit bevorzugt sein kann. Die Art der Annäherungswarnung kann beliebig ausgestaltet sein, wobei eine einfache Form der Annäherungswarnung in einer Ausgabe eines Signals beim Vorhandensein eines Markierungsmoduls in einem Empfangsradius des Warnmoduls ist. Die Ausgabeeinrichtung kann ausgeführt sein, ein bloßes Vorhandensein eines Markierungsmoduls im Empfangsbereich des Warnmoduls anzuzeigen, oder um die Anzahl der Markierungsmodule im Empfangsbereich anzuzeigen, oder um jedes Markierungsmodul einzeln durch ein separates Signal positionsabhängig auszugeben. Beispielsweise kann nach der Art eines Radarschirms die Position einzelner Markierungsmodule um das Warnmodul angezeigt werden. Auch ist es möglich, das Warnmodul mit einer Kartenansicht zu kombinieren, so dass die Position von jedem Markierungsmodul unmittelbar in der Kartenansicht angezeigt werden kann. Auch eine Integration des Warnmoduls in Mobilgeräte wie Mobiltelefone, Laptops oder ähnliches ist möglich, um deren Ausgabeeinrichtungen zu nutzen.

In vorteilhafter Ausgestaltung der Erfindung umfasst der Bewegungsdetektor einen Beschleunigungssensor. Der Beschleunigungssensor ist geeignet, eine Veränderung der Position des Markierungsmoduls zu erkennen. Der Bewegungsdetektor kann ausgeführt sein, das Vorhandensein einer Beschleunigung als Indikation für eine Bewegung zu detektieren. Der Beschleunigungssensor ist einfach zu implementieren und stellt eine kostengünstige Art der Detektion einer Bewegung dar.

In weiterer Ausgestaltung der Erfindung ist der Bewegungsdetektor ausgeführt, eine Art, Geschwindigkeit, Richtung und/oder Veränderung der Bewegung zu erfassen. Der Bewegungsdetektor kann dazu mit einem Beschleunigungssensor ausgeführt sein und eine Auswertung der von dem Beschleunigungssensor bereitgestellten Beschleunigungswerte durchführen. Alternative Ausführungsformen zur Bestimmung der Bewegungsparameter sind ebenfalls möglich. Die aufgeführten Bewegungsparameter können beispielsweise verwendet werden, um die Emittierung der Präsenzsignale zu beeinflussen. Dies beinhaltet, dass Präsenzsignale abhängig von diesen Parametern verändert emittiert werden, beispielsweise in ihrer Häufigkeit, der verwendeten Sendeleistung, in verwendeten Frequenzen, oder ähnlichem.

In weiterer Ausgestaltung der Erfindung umfasst das Warnmodul eine Sendeeinheit für die Emission elektromagnetischer Signale und ist ausgeführt, Triggersignale als elektromagnetische Signale zu emittieren, und das Markierungsmodul umfasst eine Empfangseinheit für die von dem Warnmodul ausgestrahlten elektromagnetischen Signale und ist ausgeführt, Präsenzsignale abhängig von dem Empfang von Triggersignalen zu emittieren. Die Triggersignale stellen einerseits eine Information für das Markierungsmodul dar, das ein Warnmodul und ein damit verbundenes Fahrzeug im näheren Umfeld um das Markierungsmodul vorhanden ist, so dass auch an dem Markierungsmodul ein entsprechendes Warnsignal ausgegeben werden kann. Dadurch kann die Aufmerksamkeit eines Trägers des Markierungsmoduls gesteigert werden, wodurch ein zusätzlicher Schutzeffekt erzeugt wird. Andererseits kann das Triggersignal verwendet werden, um die Emission der Präsenzsignale zu beeinflussen. Beim Empfang von Triggersignalen kann explizit die Emittierung eines Präsenzsignals ausgelöst werden, oder der Empfang von Triggersignalen dient dazu, die Häufigkeit der Emission von Präsenzsignalen zu beeinflussen. Dabei können insbesondere Parameter des empfangenen Triggersignals berücksichtigt werden, wie zum Beispiel eine Signalstärke des empfangenen Signals, Time of Arrival (ToA)-Informationen, Frequenzinformationen oder ähnliches. In einer bevorzugten Ausführungsform ist das Markierungsmodul ausgeführt, die Emittierung der Präsenzsignale als unmittelbare Antwort auf den Empfang der Triggersignale des Warnmoduls durchzuführen. Markierungsmodul und Warnmodul sind gemäß dieser Ausführungsform ausgeführt, ein Pollingverfahren durchzuführen. Bevorzugt wird das Markierungsmodul bei einer bereits erfolgten großen Annäherung an das Warnmodul veranlasst, die Präsenzsignale mit einer erhöhten Häufigkeit zu senden, so dass das Warnmodul die Annäherungswarnung mit einer hohen Frequenz aktualisieren kann.

In vorteilhafter Ausgestaltung der Erfindung ist vorgesehen, dass das Warnmodul und/oder das Markierungsmodul eine Energieerzeugungseinheit zur Umwandlung von Bewegungsenergie in elektrische Energie umfasst. Entsprechend kann die Nutzungsdauer des Markierungsmoduls und/oder des Warnmoduls erhöht werden, ohne dass eine Wartung in der Form einer Aufladung oder eines Austausches des Energiespeichers oder des gesamten Markierungsmoduls und/oder des Warnmoduls erforderlich ist. Derartige Energieerzeugungseinheiten sind als solche in der Technik bekannt, so dass auf weitere Details dazu nicht eingegangen wird. Diese Techniken sind auch unter Energy Harvesting bekannt. Wenn das Markierungsmodul Beispielsweise von einem Fußgänger getragen wird, ergeben sich wegen der Bewegung durch die einzelnen Schritte Energiepulse mechanischer Art, die auf einfache Weise in elektrische Energie umgewandelt werden. Dieses Prinzip ist auch aus Armbanduhren bekannt.

In vorteilhafter Ausgestaltung der Erfindung ist das Markierungsmodul ausgeführt, mit den Präsenzsignalen Informationen über die von dem Bewegungsdetektor erfasste Bewegung zu übertragen. Die Bewegungsinformationen umfassen eine Art, Geschwindigkeit, Richtung und/oder Veränderung der Bewegung und können explizit in dem Präsenzsignal übertragen werden. Die Übertragung von Bewegungsparametern kann dabei ein explizites Präsenzsignal ersetzen. Auch eine implizite Übertragung durch unveränderte Präsenzsignale ist möglich, beispielsweise indem die Frequenz der Emittierung der Präsenzsignale abhängig von der Geschwindigkeit verändert wird. In dem Warnmodul kann eine Weiterverarbeitung der Bewegungsinformationen erfolgen, um das Auslösen oder die Art der Annäherungswarnung zu beeinflussen.

In vorteilhafter Ausgestaltung der Erfindung ist die Verarbeitungseinheit ausgeführt, Funkparameter des empfangenen Präsenzsignals zu verarbeiten, um Bewegungs- und/oder Positionsparameter des Markierungsmoduls zu bestimmen. Derartige Funkparameter umfassen Informationen zur Signallaufzeit Time of Arrival (ToA), der empfangenen Signalstärke Received Signal Strength Indicator (RSSI), der Sendefrequenz, einer verwendeten Kanalnummer, Modulationsarten, einer Häufigkeit der Emittierung von Präsenzsignalen oder ähnlichem, aus denen direkt oder indirekt Informationen über die Bewegung oder die Position des Markierungsmoduls abgeleitet werden können. Auch können Ortungsverfahren, beispielsweise mit einer Mehrzahl von verbundenen Antennen, durchgeführt werden, um darüber eine Position des Markierungsmoduls zu bestimmen.

Vorteilhafterweise umfasst das Warnmodul einen Kalibrierdatenspeicher, um Bewegungs- und/oder Positionsparameter des Markierungsmoduls unter Berücksichtigung von in dem Kalibrierdatenspeicher gespeicherten Kalibrierdaten zu erfassen. Auch können verschiedene Kalibrierdatensätze in dem Speicher gespeichert sein, so dass diese abhängig von der Verwendung des Warnmoduls schnell aktiviert werden können, beispielsweise wenn ein Warnmodul in verschiedenen Fahrzeugen verwendet werden soll. Die Kalibrierung kann spezifische Ausbreitungscharakteristika der elektromagnetischen Signale berücksichtigen, die beispielsweise durch die Verwendung des Warnmoduls an unterschiedlichen Fahrzeugen entstehen. Große Baumaschinen beispielsweise sind überwiegend aus Metall gefertigt und schirmen daher die elektromagnetischen Signale teilweise ab. Durch die ungleichmäßige Form dieser Fahrzeuge können elektromagnetische Signale von gleichweit entfernten Markierungsmodulen mit unterschiedlichen Funkparametern an dem Warnmodul empfangen werden.

In vorteilhafter Ausgestaltung der Erfindung ist das Warnmodul ausgeführt, die Kalibrierdaten durch eine Lernfunktion zu modifizieren und/oder zu ergänzen. Beispielsweise kann eine Rückmeldung über ein UI des Warnmoduls erfolgen, wenn eine Annäherungswarnung gar nicht, fälschlicherweise oder zu einem falschen Zeitpunkt ausgegeben wurde.

In vorteilhafter Ausgestaltung der Erfindung ist vorgesehen, dass das Markierungsmodul eine Identifikationseinrichtung zur Erzeugung von Identifikationsinformationen umfasst und ausgeführt ist, mit den Präsenzsignalen die Identifikationsinformationen seiner Identifikationseinrichtung zu übertragen, und das Warnmodul ist ausgeführt, die Annäherungswarnung unter Berücksichtigung der Identifikationsinformationen auszugeben. Die Identifikationseinrichtung kann prinzipiell beliebig ausgeführt sein, und umfasst eine Benutzerschnittstelle zur Eingabe der Identifikation. Diese Benutzerschnittstelle kann als DIP-Schalter, elektronische Konfigurationsschnittstelle, Fingerabdruckleser, als Tastenfeld zur Eingabe einer Identifikationsnummer, oder als Kartenlesegerät zum Auslesen bestimmter Datenkarten oder auch eines Personalausweises ausgeführt sein. Beispielsweise kann die Benutzerschnittstelle mit RFID-Technologie implementiert sein, um das Markierungsmodul automatisch die Identifikationsinformation aus einem entsprechenden RFID-Chip auslesen zu lassen. Damit können die Identifikationsinformation automatisch ausgelesen werden, sobald das jeweilige Modul von einer Person mit einem Personalausweis getragen wird. Beispielsweise kann durch die Identifikation des Trägers des Markierungsmoduls sein Alter festgestellt werden, um Kinder zu identifizieren, die aufgrund ihrer geringen Größe besonders leicht zu übersehen sind und entsprechend frühzeitig eine Annäherungswarnung auslösen.

In weiterer Ausgestaltung der Erfindung ist vorgesehen, dass das Warnmodul und das Markierungsmodul eine Identifikationseinrichtung zur Erzeugung von Identifikationsinformationen umfassen, das Markierungsmodul ausgeführt ist, mit den Präsenzsignalen die Identifikationsinformationen seiner Identifikationseinrichtung zu übertragen, und das Warnmodul ausgeführt ist, einen Vergleich der mit den Präsenzsignalen übertragenen Identifikationsinformationen mit denen seiner Identifikationseinrichtung durchzuführen und die Annäherungswarnung unter Berücksichtigung des Vergleichs auszugeben. Dadurch kann beispielsweise ein einheitliches Modul als Warnmodul oder als Markierungsmodul verwendet werden, indem es eine entsprechende Identifikation erhält. Entsprechend ist nur eine Art Modul vorzuhalten. Weiterhin kann durch den Vergleich der Identifikationsinformation festgestellt werden, wenn ein Warnmodul und ein in der Nähe befindliches Markierungsmodul dieselbe Identifikation aufweist. In dem Fall ist davon auszugehen, dass der Träger des Markierungsmoduls beispielsweise als Fahrzeugführer eines Fahrzeugs, das ein Warnmodul aufweist, tätig ist, und eine entsprechende Annäherungswarnung kann für das Markierungsmodul mit derselben Identifikation deaktiviert werden. Die Identifikationseinrichtung kann prinzipiell beliebig ausgeführt sein, und umfasst eine Benutzerschnittstelle zur Eingabe der Identifikation. Diese Benutzerschnittstelle kann als Fingerabdruckleser, als Tastenfeld zur Eingabe einer Identifikationsnummer, oder als Kartenlesegerät zum Auslesen bestimmter Datenkarten oder auch eines Personalausweises ausgeführt sein. Beispielsweise kann die Benutzerschnittstelle mit RFID-Technologie implementiert sein, um das Markierungsmodul automatisch die Identifikationsinformation aus einem entsprechenden RFID-Chip auslesen zu lassen. Damit können die Identifikationsinformation automatisch ausgelesen werden, sobald das jeweilige Modul von einer Person mit einem Personalausweis getragen wird.

In weiterer vorteilhafter Ausgestaltung der Erfindung ist das Annäherungswarnsystem derart ausgeführt, dass das Markierungsmodul einer Klasse aus einer Mehrzahl von Klassen zugeordnet und ausgeführt ist, das Präsenzsignal mit einer Information über die ihm zugeordnete Klasse zu emittieren, und das Warnmodul ausgeführt ist, die Annäherungswarnung unter Berücksichtigung der Klasse des Markierungsmoduls auszugeben. Die Klasse kann dem Markierungsmodul fest zugeordnet sein, beispielsweise wenn das Markierungsmodul in einen Gegenstand wie ein Kinderspielzeug, ein Fahrrad, ein Kleidungsstück für eine Person oder ein Fahrzeug integriert ist, oder dynamisch durchgeführt werden, beispielsweise wenn über den Bewegungsdetektor festgestellt wird, dass die Art der Fortbewegung eine Gehbewegung ist. Auch eine automatische Zuordnung über die Identifikationsinformationen ist möglich. Den verschiedenen Klassen können besondere Gefährdungspotentiale entsprechen, beispielsweise durch eine einer Klasse implizite hohe oder niedrige Geschwindigkeit oder eine Größe des beweglichen Objekts, dem das Markierungsmodul zugeordnet ist. Somit kann bei einer beispielhaften Klasse für Kleinkinder eine unterschiedliche Annäherungswarnung ausgegeben und/oder die Annäherungswarnung besonders frühzeitig ausgegeben werden verglichen mit einer Klasse für Erwachsene. Auch können die Klassen bei der Vorausberechnung der Bewegung des Markierungsmoduls berücksichtigt werden. Beispielsweise sind bei Kraftfahrzeugen nur geringere Richtungsänderungen zu erwarten verglichen mit Fußgängern.

In weiterer Ausgestaltung der Erfindung ist vorgesehen, dass die Sendeeinheit und die Empfangseinheit ausgeführt sind, elektromagnetische Signale gemäß IEEE 802.15.4 auszustrahlen und zu empfangen. Der Standard IEEE 802.15.4 ist auch unter WPAN bekannt und arbeitet im freien 2,4 GHz-Band, weshalb das Annäherungswarnsystem gemäß WPAN an einem beliebigen Ort ohne vorherige Zulassung verwendbar ist. WPAN zeichnet sich außerdem durch einen geringen Energieverbrauch aus, so dass insbesondere Markierungsmodule mit einer langen Betriebsdauer bereitgestellt werden können.

Die Sendeeinheit und die Empfangseinheit sind vorzugsweise ausgeführt, zur Gewährleistung der Übertragung der Präsenzsignale und gegebenenfalls der Triggersignale eine adaptive Frequenzanpassung durchzuführen. Dazu können beispielsweise von dem Warnmodul Signalstärkemessungen auf verschiedenen Frequenzen durchgeführt werden und bei Annäherung eines Markierungsmoduls eine bevorzugte Frequenz zur Übertragung der Präsenz- und/oder Triggersignale an dieses übertragen werden. Auch Übertragungsverfahren unter Verwendung von Frequenzhopping sind möglich.

In vorteilhafter Ausgestaltung der Erfindung ist vorgesehen, dass das Warnmodul eine Erfassungseinrichtung umfasst, um eine Bewegung und/oder Position des Warnmoduls zu erfassen, und ausgeführt ist, die Annäherungswarnung unter Berücksichtigung der eigenen Bewegung und/oder Position auszugeben. Die Bewegung und/oder Position des Warnmoduls kann verwendet werden, um die Wahrscheinlichkeit einer weiteren Annäherung von Markierungsmodulen vorauszuberechnen, wie bereits zuvor ausgeführt wurde. Außerdem können Positionsinformationen dazu benutzt werden, um beispielsweise über die Kombination mit Kartendaten bevorzugte Bewegungswege des Warnmoduls und/oder des Markierungsmoduls zu erfassen und bei der Annäherungswarnung zu berücksichtigen. Beispielsweise wird bei Fahrzeugen im Straßenverkehr davon ausgegangen, dass diese sich überwiegend auf Straßen bewegen und keine Bewegung durchführen, die ein Verlassen der Straße bewirken. Beispielsweis ist es möglich, das Warnmodul mit einem GPS-Empfänger zu kombinieren, so dass die Position von jedem Markierungsmodul unmittelbar in einer von dem GPS-Empfänger bereitgestellten Kartenansicht angezeigt wird.

In vorteilhafter Ausgestaltung der Erfindung sind eine Mehrzahl Markierungsmodule vorgesehen, und das Warnmodul ist ausgeführt, die Annäherungswarnung für jedes Markierungsmodul individuell über die Ausgabeeinrichtung auszugeben. Beispielsweise können die einzelnen Markierungsmodule individuell auf einem Bildschirm markiert werden, so dass das mit dem Warnmodul ausgeführte Fahrzeug zwischen den Markierungsmodulen sicher hindurchgesteuert werden kann.

Warn- und Markierungsmodule sind prinzipiell jeweils austauschbar hergestellt. Entsprechend ist es möglich, beispielsweise auf einer Baustelle eine Mehrzahl Fahrzeuge mit gleichartigen Warnmodulen auszustatten und jede Person durch ein Markierungsmodul derart zu schützen, dass sie bei Annäherung an ein beliebiges Fahrzeug auf der Baustelle eine Annäherungswarnung erzeugt. Vorteilhafter Weise wird in einem derartigen System jedem Fahrzeug mit einem Warnmodul zusätzlich ein Markierungsmodul vorgesehen, um Fahrzeuge mit Warnmodulen nicht nur vor Personen, die ausschließlich Markierungsmodule tragen, bei Annäherung zu warnen, sondern auch vor anderen Fahrzeugen mit beiden Modulen.

Weitere vorteilhafte Ausgestaltungen der Erfindung ergeben sich aus der Beschreibung der Ausführungsbeispiele anhand der beigefügten Zeichnung. In der Zeichnung zeigt:
- Fig. 1: Annäherungssystem gemäß einer ersten Ausführungsform der vorliegenden Erfindung mit einem Markierungsmodul und einem Warnmodul jeweils in schematischer Ansicht,
- Fig. 2: ein Markierungsmodul gemäß der ersten Ausführungsform der vorliegenden Erfindung als Endgerät mit Gehäuse und Antenne in Draufsicht,
- Fig. 3: eine Ausgabeeinrichtung des Warnmoduls mit drei Warnbereichen in Draufsicht,
- Fig. 4: eine schematische Ansicht eines Fahrzeugs mit einem Warnmodul und daran angeordneten Warnbereichen,
- Fig. 5: eine Darstellung verschiedener Bewegungsabläufe bei der Annäherung eines Markierungsmoduls an ein Warnmodul,
- Fig. 6: ein beispielhaftes Betriebszustandsdiagramm eines Markierungsmoduls,
- Fig. 7: ein beispielhaftes Betriebszustandsdiagramm eines Warnmoduls,
- Fig. 8: Annäherungssystem gemäß einer zweiten Ausführungsform der vorliegenden Erfindung mit einem Markierungsmodul und einem Warnmodul jeweils in schematischer Ansicht, und
- Fig. 9: ein Markierungsmodul gemäß der zweiten Ausführungsform der vorliegenden Erfindung als Endgerät mit Gehäuse und Antenne in Draufsicht.

In Figur 1 ist ein Annäherungswarnsystem 1 gemäß einer ersten Ausführungsform der vorliegenden Erfindung mit einem Markierungsmodul 2 und einem Warnmodul 3 gezeigt. Das Markierungsmodul 2, das auch in Figur 2 gezeigt ist, umfasst eine Sendeeinheit 4, die in dieser beispielhaften Ausführungsform als System on Chip (SoC) ausgeführt ist. Die Sendeeinheit 4 umfasst einen Mikrocontroller 5 und ein Funkmodul 6, die mit einer Antenne 7 des Markierungsmoduls 2 verbunden sind. Der Mikrocontroller 5 führt eine Kodierung von Daten durch, die über das Funkmodul 6 gesendet werden.

Weiterhin umfasst das Markierungsmodul 2 eine funktionale Einheit 8 mit einer Logikeinheit 9, die als Mikroprozessor ausgeführt ist, und einen Bewegungsdetektor 10, der als Beschleunigungssensor ausgeführt ist. Die Markierungseinheit 2 umfasst weiter eine Energieversorgungseinrichtung 11 mit einer integrierten Energiegewinnungseinrichtung, die Energy Harvesting betreibt und mechanische Bewegungsenergie in elektrische Energie umwandelt. Die Energieversorgungseinrichtung 11 ist mit der Sendeeinheit 4 und der funktionalen Einheit 8 verbunden und liefert elektrische Energie für deren Betrieb. Mit der Energieversorgungseinrichtung 11 ist auf nicht gezeigte Weise eine LED 12 elektrisch verbunden, die in einem Gehäuse 13 des Markierungsmoduls 2 positioniert ist und ausgeführt ist, einen Ladezustand eines Energiespeichers der Energieversorgungseinrichtung 11 anzuzeigen.

Das Warnmodul 3 umfasst eine Empfangseinheit 12, die in dieser beispielhaften Ausführungsform in Übereinstimmung mit der Sendeeinheit 4 des Markierungsmoduls 2 als System on Chip (SoC) ausgeführt ist. Entsprechend umfasst die Empfangseinheit 12 ebenfalls einen Mikrocontroller 5 und ein Funkmodul 6. Der Mikrocontroller 5 ist hier ausgeführt, eine Dekodierung von Daten die über das Funkmodul 6 empfangen werden, durchzuführen. Empfangseinheit 12 und Sendeeinheit 4 unterschieden sich somit nur durch ihre Verwendung.

Ferner umfasst das Warnmodul 3 eine Energieversorgungseinrichtung 11, wie sie ebenfalls bereits unter Bezug auf das Markierungsmodul 2 beschrieben wurde.

Weiterhin umfasst das Warnmodul 3 eine Warneinrichtung 13 mit einer Verarbeitungseinheit 14, die als Mikroprozessor ausgeführt ist, und eine Ausgabeeinrichtung 15.

Figur 3 zeigt die Ausgabeeinrichtung 15 im Detail. Die Ausgabeeinrichtung 15 umfasst eine Mehrzahl LEDs 20, die in drei Warnbereichen 21, 22, 23 angeordnet sind. Die Warnbereiche 21, 22, 23 sind in konzentrischen Ringen angeordnet, wobei der äußere Ring einen äußeren Warnbereiche 21 repräsentiert, der mittlere Ring einen mittleren Warnbereich 22 und der innere Ring einen inneren Warnbereich 23. Ein Fahrzeug 24, in dem das Warnmodul 3 positioniert ist, bildet das Zentrum der Warnbereiche 21, 22, 23, wie in Figur 4 gezeigt ist. Zusätzlich umfasst die Ausgabeeinrichtung 15 eine akustische Warneinrichtung, die nicht separat gezeigt ist und durch hier dargestellte Schallwellen 25 angedeutet ist.

Das Warnmodul 3 und das Markierungsmodul 2 sind ausgeführt, über eine Funkverbindung 26 miteinander zu kommunizieren und elektromagnetische Signale zu übermitteln.

Im Weiteren wird unter Verwendung der Figuren 5-7 der Betrieb des Annäherungswarnsystems 1 beschrieben.

Das Warnmodul 3 des Annäherungssystems 1 ist an dem in Figur 4 gezeigten Fahrzeug 24 angebracht. Eine Aktivierung des Warnmoduls 3 erfolgt, sobald das Fahrzeug 24 gestartet wird. Dazu ist das Fahrzeug 24 auf hier nicht gezeigte Weise elektrisch mit dem Warnmodul 3 verbunden. Das Warnmodul 3 wird über diese elektrische Verbindung mit Energie versorgt.

Das Markierungsmodul 2 ist an einem beweglichen Objekt 27 angebracht. Das bewegliche Objekt 27 ist in diesem Ausführungsbeispiel eine Person, wie in Fig. 4 angedeutet ist. Das Markierungsmodul 2 weist keinen Betriebsschalter auf und ist quasi ständig aktiviert. Sobald der Bewegungsdetektor 10 des Markierungsmoduls 2 eine Bewegung detektiert, wird die Logikeinheit 9 über und das Sendemodul 4 und die Antenne 7 eine Präsenznachricht emittieren. Das Markierungsmodul 2 ist ausgeführt, über die Logikeinheit 9 von dem Bewegungsdetektor 10 empfangene Signale derart auszuwerten, dass mehr Präsenznachrichten gesendet werden, wenn eine häufige Bewegung von dem Bewegungsdetektor 10 detektiert wird.

In Figur 6 ist ein entsprechendes Betriebszustandsdiagramm beispielhaft gezeigt. In dem Diagramm in Figur 6 beginnt die Verarbeitung mit dem Start 100.

Im anschließenden Schritt 110 erfolgt eine Abfrage des Bewegungsdetektors 10 durch die Logikeinheit 9.

Im nachfolgenden Schritt 120 wird überprüft, ob eine Änderung der Bewegung aufgetreten ist. Da hier der Bewegungsdetektor 10 ein Beschleunigungssensor ist wird überprüft, ob sich die Beschleunigung verändert hat. Wenn eine Änderung aufgetreten ist, erfolgt ein Übergang zu Schritt 130, andernfalls zu 140.

Im Zustand 130 erfolgt eine Anpassung des Sendeintervalls und der Sendeleistung der Präsenznachrichten. Erfolgt eine Beschleunigung, wird das Sendeintervall verkürzt und die Sendeleistung für das Emittieren der Präsenznachrichten erhöht. Bei einer Verringerung der Geschwindigkeit erfolgt eine entsprechende umgekehrte Anpassung von Sendeintervall verkürzt und Sendeleistung. Die Verarbeitung geht bei Schritt 140 weiter.

Im Schritt 140 wird eine Nachricht gemäß den aktuell festgelegten Werten für das Sendeintervall und die Sendeleistung versandt. Dies schließt ein, dass in dem Schritt 140 eine Warteperiode hinzugefügt wird, bis das Sendeintervall zum Versand der nächsten Präsenznachricht erreicht ist.

In Figur 7 ist ein beispielhaftes Betriebszustandsdiagramm für das Warnmodul 3 gezeigt.

Die Verarbeitung beginnt in Schritt 200, der als Startpunkt für das Betriebszustandsdiagramm definiert ist.

In Schritt 210 wird eine Präsenznachricht von dem Markierungsmodul 2 empfangen. Die empfangene Präsenznachricht wird hinsichtlich von Funkparametern Received Single Strength Indicator (RSSI), Time of Arrival (ToA), der Sendefrequenz verarbeitet und in der Verarbeitungseinheit (9) analysiert. Zusätzlich wird das empfangene Präsenzsignal in der Verarbeitungseinheit (9) hinsichtlich der Häufigkeit der Präsenzsignale mit dem Zeitpunkt des vorherigen Präsenzsignals des Markierungsmoduls 2 verglichen, um die Frequenz der Emittierung der Präsenzsignale zu bestimmen. Die Verarbeitungseinheit 9 des Warnmoduls 3 führt dann eine weitere Verarbeitung der vorgenannten Informationen durch, um einen Abstand des Markierungsmoduls 2 von dem Warnmodul 3 zu bestimmen. Die Abstände werden in Kategorien eingeteilt, die mit den Warnbereichen 21, 22, 23 übereinstimmen. Außerdem erfolgt eine Plausibilitätsprüfung des empfangenen Präsenzsignals.

In Schritt 220 wird abhängig von einem Ergebnis der Verarbeitung der Information in der Verarbeitungseinheit 9 eine Verzweigung zu den Schritten 230, 240 oder 250 durchgeführt. In Schritt 230 wird das empfangene Präsenzsignal verworfen. In diesem Fall hat die Plausibilitätsprüfung ergeben, dass das empfangene Präsenzsignal nicht zu verarbeiten ist. Es folgt die Rückkehr zum Start 200.

In Schritt 240 wird über die Ausgabeeinrichtung 15 eine visuelle Annäherungswarnung erzeugt. Abhängig von dem ermittelten Abstand des Markierungsmoduls 2 von dem Warnmodul 3 werden die LEDs 20 des entsprechenden Warnbereichs 21, 22, 23 zur Aktivierung ausgewählt. Es schließt sich Schritt 260 an.

Bei einer Annäherung in den inneren Warnbereich 23 wird bei Unterschreiten einer hier nicht gezeigten zusätzlichen Grenze ein akustischer Alarm ausgelöst. Die Ausgabeeinrichtung 15 wird entsprechend in Schritt 250 konfiguriert, über die akustische Warneinheit einen akustischen Alarm auszulösen. Es schließt sich Schritt 260 an.

In Schritt 260 wird der Annäherungsalarm ausgegeben. Dies bezieht sich sowohl auf den visuellen Alarm gemäß Schritt 240 wie auch den akustischen Alarm gemäß Schritt 250. Akustischer und visueller Alarm können von der Ausgabeeinrichtung 15 gleichzeitig erzeugt werden. Es erfolgt eine anschließende Rückkehr zum Start 200.

In Figur 5 ist ein beispielhafter Verlauf verschiedener Annäherungsszenarien gezeigt. Gemäß einem idealisierten Verlauf 30 nähert sich das Markierungsmodul 3 dem äußeren Warnbereich 21, woraufhin eine optische Annäherungswarnung, wie zuvor unter Bezug auf Schritt 240 in Figur 7 beschrieben, ausgelöst wird. Daraufhin führt ein Führer des Fahrzeugs 24 Gegenmaßnahmen durch, um eine weitere Annäherung des Markierungsmoduls 2 an das Warnmodul 3 zu verhindern. Entsprechend zeigt die Kurve 30, dass sich das Markierungsmodul 2 von dem Warnmodul 3 wieder entfernt.

Aufgrund von Reaktions- und Verzögerungszeiten erfolgt bei einem realen Verlauf 31 eine größere Annäherung des Markierungsmoduls 2 an das Warnmodul 3. Der reale Verlauf 31 stellt eine geglättete Kurve dar, wobei ein Verlauf 32 die von der Verarbeitungseinheit 9 erfassten Abstände zeigt. Durch nicht ideale Übertragungsverhältnisse über die Funkübertragung 26 entsteht der gezeigte Verlauf 32. Entsprechend ist innerhalb von Linien 33 ein Toleranzbereich dargestellt, der einen Bereich für plausible Werte definiert. Wenn die Verarbeitungseinheit 14 einen Abstandswert ermittelt, der außerhalb des Toleranzbereichs liegt, wird die Messung als nicht plausibel verworfen, wie in Schritt 230 beschrieben.

Der Graph 34 zeigt einen Verlauf einer Annäherung des Markierungsmoduls 2 an das Warnmodul 3 bis in einen kritischen Bereich. Sobald der Abstand zwischen dem Markierungsmodul 2 und dem Warnmodul 3 den äußeren Warnbereich 21, den mittleren Warnbereich 22 bzw. den inneren Warnbereich 23 erreicht, wird wie in Schritt 240 beschrieben ein entsprechender visueller Alarm mit der Ausgabeeinrichtung 15 an dem Warnmodul 3 erzeugt. Zusätzlich erfolgt bei weiterer Annäherung, wie in Schritt 250 beschrieben, eine akustische Alarmierung über die akustische Ausgabeeinheit der Ausgabeeinrichtung 15. Entsprechend kann gemäß Graph 34 eine Annäherung des Markierungsmoduls 2 an das Warnmodul 3 bis zur Kollision verhindert werden.

Im Weiteren wird eine zweite Ausführungsform der vorliegenden Erfindung unter Bezug auf die Fig. 8 und 9 beschrieben. Da die zweite Ausführungsform im Wesentlichen identisch mit der vorhergehenden ist, werden lediglich Abweichungen beschrieben.

In der zweiten Ausführungsform der vorliegenden Erfindung umfassen das Markierungsmodul 2 und das Warnmodul 3 statt der Sendeeinheit 4 bzw. der Empfangseinheit 12 eine Sende- und Empfangseinheit 40. Die Sende- und Empfangseinheit 40 umfasst wie zuvor beschrieben einen Mikrocontroller 5, der für die Kodierung und Dekodierung von Daten ausgeführt ist, und ein Funkmodul 6 für die Emittierung und den Empfang elektromagnetischer Signale. Entsprechend wird die Sende- und Empfangseinheit 40 über die Energieversorgungseinrichtung 11 mit elektrischer Energie versorgt.

Weiterhin umfasst die funktionale Einheit 8 des Markierungsmoduls 2 eine Warnausgabeeinheit 41. Die Warnausgabeeinheit 41 umfasst eine nicht im Detail gezeigte Vibrationseinrichtung und eine akustische Ausgabeeinrichtung. Die Vibrationseinrichtung ist durch in Figur 9 gezeigte mechanische Schwingungen 42 angedeutet und die akustische Warneinrichtung durch ebenfalls in Figur 9 gezeigte Schallwellen 43.

Das Warnmodul 3 ist ausgeführt im Betrieb Triggersignale zu versenden. Sobald ein Triggersignal von dem Markierungsmodul 2 empfangen wird, wird zusätzlich eine Emittierung der Präsenzsignale getriggert. Zusätzlich wird durch die Logikeinheit 9 des Markierungsmoduls 2 eine Warnausgabe in der Warnausgabeeinheit 41 erzeugt. Die Warnausgabeeinheit 41 wird dabei von der Logikeinheit 9 analog zu der zuvor beschriebenen Ausgabe der Annäherungswarnung über die Ausgabeeinrichtung 15 des Warnmoduls abhängig von Radioparametern angesteuert, so dass zunächst bei einer Annäherung ein akustischer Alarm und zusätzlich bei weiterer Annäherung ein Vibrationsalarm ausgelöst wird. Entsprechend führt sowohl der Führer des Fahrzeugs 24 Gegenmaßnahmen durch, um eine weitere Annäherung des Markierungsmoduls 2 an das Warnmodul 3 zu verhindern, als auch die Person, die als bewegliches Objekt 27 das Markierungsmodul 2 trägt. Dadurch kann die Wahrscheinlichkeit einer Kollision des Fahrzeugs 24 mit dem beweglichen Objekt 27 weiter verringert werden.

## Patentansprüche

1. Annäherungswarnsystem (1) mit einem Warnmodul (3) und wenigstens einem Markierungsmodul (2), wobei
das Markierungsmodul (2) eine Sendeeinheit (4) für die Emission elektromagnetischer Signale und einen Bewegungsdetektor (10) umfasst und ausgeführt ist, bei einer Detektion einer Bewegung Präsenzsignale als elektromagnetische Signale zu emittieren,
das Warnmodul (3) eine Empfangseinheit (12) für die von dem Markierungsmodul (2) ausgestrahlten elektromagnetischen Signale und eine Ausgabeeinrichtung (15) umfasst und ausgeführt ist, abhängig vom Empfang der von dem Markierungsmodul (2) ausgestrahlten Präsenzsignale eine Annäherungswarnung über die Ausgabeeinrichtung (15) auszugeben,
das Warnmodul (3) eine Verarbeitungseinheit (14) umfasst und ausgeführt ist, das empfangene Präsenzsignal zu verarbeiten, um Bewegungs- und/oder Positionsparameter des Markierungsmoduls (2) zu bestimmen und die Annäherungswarnung unter Berücksichtigung der Bewegungs- und/oder Positionsparameter des Markierungsmoduls (2) auszugeben, und
das Warnmodul (3) eine Vorausberechnungseinheit umfasst, die ausgeführt ist, aus den Bewegungs- und/oder Positionsparametern eine Vorausberechnung der Annäherung des Markierungsmoduls (2) an das Warnmodul (2) durchzuführen und die Annäherungswarnung unter Berücksichtigung der Vorausberechnung der Annäherung des Markierungsmoduls (2) an das Warnmodul (3) auszugeben.

2. Annäherungswarnsystem (1) nach Anspruch 1, **dadurch gekennzeichnet, dass**
der Bewegungsdetektor (10) einen Beschleunigungssensor umfasst.

3. Annäherungswarnsystem (1) nach einem der Ansprüche 1 oder 2, **dadurch gekennzeichnet, dass**
der Bewegungsdetektor (10) ausgeführt ist, eine Art, Geschwindigkeit, Richtung und/oder Veränderung der Bewegung zu erfassen.

4. Annäherungswarnsystem (1) nach einem der vorhergehenden Ansprüche, **dadurch gekennzeichnet, dass**
das Warnmodul (3) eine Sendeeinheit (40) für die Emission elektromagnetischer Signale umfasst und ausgeführt ist, Triggersignale als elektromagnetische Signale zu emittieren, und
das Markierungsmodul (2) eine Empfangseinheit für die von dem Warnmodul ausgestrahlten elektromagnetischen Signale umfasst und ausgeführt ist, Präsenzsignale abhängig von dem Empfang von Triggersignalen zu emittieren.

5. Annäherungswarnsystem (1) nach einem der vorhergehenden Ansprüche, **dadurch gekennzeichnet, dass**
das Warnmodul (3) und/oder das Markierungsmodul (2) eine Energieerzeugungseinheit zur Umwandlung von Bewegungsenergie in elektrische Energie umfasst.

6. Annäherungswarnsystem (1) nach einem der vorhergehenden Ansprüche, **dadurch gekennzeichnet, dass**
das Markierungsmodul (2) ausgeführt ist, mit den Präsenzsignalen Informationen über die von dem Bewegungsdetektor (10) erfasste Bewegung zu übertragen.

7. Annäherungswarnsystem (1) nach einem der vorhergehenden Ansprüche, **dadurch gekennzeichnet, dass**
die Verarbeitungseinheit (9) ausgeführt ist, Funkparameter des empfangenen Präsenzsignals zu verarbeiten, um Bewegungs- und/oder Positionsparameter des Markierungsmoduls (2) zu bestimmen.

8. Annäherungswarnsystem (1) nach einem der vorhergehenden Ansprüche, **dadurch gekennzeichnet, dass**
das Warnmodul (3) und das Markierungsmodul (2) eine Identifikationseinrichtung zur Erzeugung von Identifikationsinformationen umfassen,
das Markierungsmodul (2) ausgeführt ist, mit den Präsenzsignalen die Identifikationsinformationen seiner Identifikationseinrichtung zu übertragen, und
das Warnmodul (3) ausgeführt ist, einen Vergleich der mit den Präsenzsignalen übertragenen Identifikationsinformationen mit denen seiner Identifikationseinrichtung durchzuführen und die Annäherungswarnung unter Berücksichtigung des Vergleichs auszugeben.

9. Annäherungswarnsystem (1) nach einem der vorhergehenden Ansprüche, **dadurch gekennzeichnet, dass**
das Markierungsmodul (2) einer Klasse aus einer Mehrzahl von Klassen zugeordnet und ausgeführt ist, das Präsenzsignal mit einer Information über die ihm zugeordnete Klasse zu emittieren, und
das Warnmodul (3) ausgeführt ist, die Annäherungswarnung unter Berücksichtigung der Klasse des Markierungsmoduls (2) auszugeben.

10. Annäherungswarnsystem (1) nach einem der vorhergehenden Ansprüche, **dadurch gekennzeichnet, dass**
die Sendeeinheit (4) und die Empfangseinheit (12) ausgeführt sind, elektromagnetische Signale gemäß IEEE 802.15.4 auszustrahlen und zu empfangen.

11. Annäherungswarnsystem (1) nach einem der vorhergehenden Ansprüche, **dadurch gekennzeichnet, dass**
das Warnmodul (3) eine Erfassungseinrichtung umfasst, um eine Bewegung und/oder Position des Warnmoduls zu erfassen, und ausgeführt ist, die Annäherungswarnung unter Berücksichtigung der eigenen Bewegung und/oder Position auszugeben.

12. Annäherungswarnsystem (1) nach einem der vorhergehenden Ansprüche, **dadurch gekennzeichnet, dass**
eine Mehrzahl Markierungsmodule (2) vorgesehen sind, und
das Warnmodul (3) ausgeführt ist, die Annäherungswarnung für jedes Markierungsmodul (2) individuell über die Ausgabeeinrichtung auszugeben.

13. Verfahren zur Erkennung der Annäherung beweglicher Objekte (27) an ein Fahrzeug (24) mit einem Annäherungswarnsystem (1) nach einem der vorhergehenden Ansprüche, wobei
jedes bewegliche Objekt (27) ein Markierungsmodul (2) aufweist, und
das Fahrzeug (24) ein Warnmodul (3) aufweist.

## Claims

1. A proximity warning system (1) having a warning module (3) and at least one marking module (2),
the marking module (2) comprising a transmitting unit (4) for emitting electromagnetic signals and a motion detector (10) and being implemented for emitting presence signals as electromagnetic signals when a motion is detected,
the warning module (3) comprising a receiving unit (12) for the electromagnetic signals emitted by the marking module (2) and an output device (15) and being implemented for outputting a proximity warning via the output device (15) depending on receiving the presence signals emitted by the marking module (2),
the warning module (3) comprising a processing unit (14) and being implemented for processing the received presence signal in order to determine motion and/or position parameters of the marking module (2) and to output the proximity warning under consideration of the motion and/or position parameters of the marking module (2), and
the warning module (3) comprising a predictive calculation unit implemented for performing a predictive calculation of the proximity of the marking module (2) to the warning module (3) from the motion and/or position parameters, and for outputting the proximity warning on the basis of the predictive calculation of the proximity of the marking module (2) to the warning module (3).

2. The proximity warning system (1) according to claim 1, **characterized in that**
the motion detector (10) comprises an acceleration sensor.

3. The proximity warning system (1) according to any one of the claims 1 or 2, **characterized in that**
the motion detector (10) is implemented for detecting a type, speed, direction, and/or change in the motion.

4. The proximity warning system (1) according to any one of the preceding claims, **characterized in that**
the warning module (3) comprises a transmitting unit (40) for emitting electromagnetic signals and implemented for emitting trigger signals as electromagnetic signals, and
the marking module (2) comprises a receiving unit for the electromagnetic signals emitted by the warning module and implemented for emitting presence signals depending on receiving trigger signals.

5. The proximity warning system (1) according to any one of the preceding claims, **characterized in that**
the warning module (3) and/or the marking module (2) comprises an energy generating unit for converting kinetic energy into electrical energy.

6. The proximity warning system (1) according to any one of the preceding claims, **characterized in that**
the marking module (2) is implemented for transferring information with the presence signals about the motion captured by the motion detector (10).

7. The proximity warning system (1) according to any one of the preceding claims, **characterized in that**
the processing unit (9) is implemented for processing radio parameters of the received presence signal in order to determine motion and/or position parameters of the marking module (2).

8. The proximity warning system (1) according to any one of the preceding claims, **characterized in that**
the warning module (3) and the marking module (2) comprise an identification device for generating identification information,
the marking module (2) is implemented for transferring the identification information of the identification device thereof with the presence signals, and
the warning module (3) is implemented for performing a comparison of the identification information transferred with the presence signals and that if the identification device thereof, and for outputting the proximity warning on the basis of the comparison.

9. The proximity warning system (1) according to any one of the preceding claims, **characterized in that**
the marking module (2) is associated with a class of a plurality of classes and is implemented for emitting the presence signal having information about the class associated therewith, and
the warning module (3) is implemented for outputting the proximity warning on the basis of the class of marking module (2).

10. The proximity warning system (1) according to any one of the preceding claims, **characterized in that**
the transmitting unit (4) and the receiving unit (12) are implemented for emitting and receiving electromagnetic signals according to IEEE 802.15.4.

11. The proximity warning system (1) according to any one of the preceding claims, **characterized in that**
the warning module (3) comprises a detecting device for detecting a motion and/or position of the warning module and is implemented for outputting the proximity warning on the basis of the motion and/or position thereof.

12. The proximity warning system (1) according to any one of the preceding claims, **characterized in that**
a plurality of marking modules (2) are provided,
and
the warning module (3) is implemented for individually outputting the proximity warning for each marking module (2) via the output device.

13. A method for detecting the proximity of displaceable objects (27) to a vehicle (24) by means of a proximity warning system (1) according to any one of the preceding claims,
each displaceable object (27) comprising a marking module (2), and
the vehicle (24) comprising a warning module (3).

## Revendications

1. Système (1) d'avertissement d'approche, comprenant un module (3) d'avertissement et au moins un module (2) de repérage, dans lequel
le module (2) de repérage comprend une unité (4) d'émission pour l'émission de signaux électromagnétiques et un détecteur (10) de déplacement et est réalisé pour émettre à la détection d'un déplacement des signaux de présence, sous la forme de signaux électromagnétiques,
le module (3) d'avertissement comprend une unité (12) de réception des signaux électromagnétiques émis par le module (2) de repérage et un dispositif (15) de sortie et est réalisé pour sortir, en fonction de la réception des signaux de présence émis par le module (2) de repérage, un avertissement d'approche par le dispositif (15) de sortie,
le module (3) d'avertissement comprend une unité (14) de traitement et est réalisé pour traiter le signal de présence reçu, afin de déterminer des paramètres de déplacement et/ou de position du module (2) de repérage et pour sortir l'avertissement d'approche en tenant compte des paramètres de déplacement et/ou de position du module (2) de repérage et
le module (3) d'avertissement comprend une unité de calcul à l'avance, qui est réalisée pour effectuer, à partir des paramètres de déplacement et/ou de position, un calcul à l'avance de l'approche du module (2) de repérage du module (3) d'avertissement et pour émettre un avertissement d'approche, en tenant compte du calcul à l'avance de l'approche du module (2) de repérage du module (3) d'avertissement.

2. Système (1) d'avertissement d'approche suivant la revendication 1, **caractérisé en ce que**
le détecteur (10) de déplacement comprend un capteur d'accélération.

3. Système (1) d'avertissement d'approche suivant l'une des revendications 1 ou 2, **caractérisé en ce que**
le détecteur (10) de déplacement est réalisé pour détecter un type, une vitesse, une direction et/ou une modification du déplacement.

4. Système (1) d'avertissement d'approche suivant l'une des revendications précédentes, **caractérisé en ce que**
le module (3) d'avertissement comprend une unité (40) d'émission pour l'émission de signaux électromagnétiques et est réalisé pour émettre des signaux de déclenchement, comme signaux électromagnétiques et
le module (2) de repérage comprend une unité de réception des signaux électromagnétiques émis par le module d'avertissement et est réalisé pour émettre des signaux de présence en fonction de la réception de signaux de déclenchement.

5. Système (1) d'avertissement d'approche suivant l'une des revendications précédentes, **caractérisé en ce que**
le module (3) d'avertissement et/ou le module (2) de repérage comprend une unité de production d'énergie pour transformer de l'énergie cinétique en énergie électrique.

6. Système (1) d'avertissement d'approche suivant l'une des revendications précédentes, **caractérisé en ce que**
le module (2) de repérage est réalisé pour transmettre, avec les signaux de présence, des informations sur le déplacement détecté par le détecteur (10) de déplacement.

7. Système (1) d'avertissement d'approche suivant l'une des revendications précédentes, **caractérisé en ce que**
l'unité (9) de traitement est réalisée pour traiter des paramètres radio du signal de présence reçu, afin de déterminer des paramètres de déplacement et/ou des positions du module (2) de repérage.

8. Système (1) d'avertissement d'approche suivant l'une des revendications précédentes, **caractérisé en ce que**
le module (3) d'avertissement et le module (2) de repérage comprennent un dispositif d'identification pour produire des informations d'identification,
le module (2) de repérage est réalisé pour transmettre, avec les signaux de présence, les informations d'identification de son dispositif d'identification et
le module (3) d'avertissement est réalisé pour effectuer une comparaison des informations d'identification transmises avec les signaux de présence à celles de son dispositif d'identification et pour émettre l'avertissement d'approche, en tenant compte de la comparaison.

9. Système (1) d'avertissement d'approche suivant l'une des revendications précédentes, **caractérisé en ce que**
le module (2) de repérage est associé à une classe d'une pluralité de classes et réalisé pour émettre le signal de présence avec une information sur la classe qui lui est associée et
le module (3) d'avertissement est réalisé pour émettre l'avertissement d'approche, en tenant compte de la classe du module (2) de repérage.

10. Système (1) d'avertissement d'approche suivant l'une des revendications précédentes, **caractérisé en ce que**
l'unité (4) d'émission et l'unité (12) de réception sont réalisées pour émettre et recevoir des signaux électromagnétiques suivant IEEE 802.15.4.

11. Système (1) d'avertissement d'approche suivant l'une des revendications précédentes, **caractérisé en ce que**
le module (3) d'avertissement comprend un dispositif de détection, pour détecter un déplacement et/ou une position du module d'avertissement, et est réalisé pour émettre l'avertissement d'approche, en tenant compte de son propre déplacement et/ou position.

12. Système (1) d'avertissement d'approche suivant l'une des revendications précédentes, **caractérisé en ce qu'**
il est prévu une pluralité de modules (2) de repérage et
**en ce que** le module (3) d'avertissement est réalisé pour émettre, par le dispositif d'émission, l'avertissement d'approche individuellement pour chaque module (2) de repérage.

13. Procédé de détection de l'approche d'objet (27) mobile sur un véhicule (24), ayant un système (1) d'avertissement d'approche suivant l'une des revendications précédentes, dans lequel
chaque objet (27) mobile a un module (2) de repérage et
le véhicule (24) a un module (3) d'avertissement.
